# FASCICULE DE BREVET EUROPEEN

(11) **EP 0 026 510 B1**
(45) Date de publication et mention de la délivrance du brevet: **11.07.1984**
(21) Numéro de dépôt: 80200821.9
(22) Date de dépôt: 01.09.1980
(51) Int. Cl.: A61G 5/00, A61G 3/00, B60P 1/46

(54) **Dispositif pour transborder une personne handicapée moteur entre un fauteuil roulant et un véhicule automobile**
Vorrichtung zum Überführen eines Körperbehinderten von einem Rollstuhl in ein Kraftfahrzeug
Device for transferring a motorially handicapped person from a wheelchair to a motor vehicle

(30) Priorité: 03.09.1979 FR 7922360
(43) Date de publication de la demande: 08.04.1981
(73) Titulaire: SOCIETE D'EXPLOITATION DES ATELIERS ANDRE RUIZ S.A., F-31300 Toulouse (FR); Betton, René, F-31650 St. Orens de Gameville (FR); Gonzalez, Claude, F-31650 St. Orens de Gameville (FR); Seguela, Marie-Claude, Epouse Andreis, F-31650 St. Orens de Gameville (FR)
(72) Inventeur: Ruiz, André, F-31300 Toulouse (FR); Prudon, Michel, Fontenille F-31470 Saint Lys (FR); Palmade, Guy, F-31700 Aussonne (FR); Seguela, Marie-Claude, F-31650 Saint Orens de Gameville (FR)
(74) Mandataire: Barre, Philippe

## Description

L'invention concerne un dispositif pour transborder une personne handicapée moteur entre un fauteuil roulant et un véhicule automobile. Elle vise un dispositif du type dans lequel, d'une part, le fauteuil roulant se compose de deux parties séparables, constituées par un piètement inférieur roulant et par un siège supérieur amovible, d'autre part; un ensemble de transfert du siège est assujetti dans le véhicule automobile en vue d'effectuer les manoeuvres de transbordement du siège et de la personne handicapée.

Le brevet DE 2 751 966 décrit un dispositif de ce type dans lequel l'ensemble de transfert est constitué par deux cadres articulés l'un sur l'autre autour d'un axe vertical; l'un de ces cadres est porté par le véhicule par l'intermédiaire d'une vis sans fin qui permet de le déplacer verticalement et l'autre cadre porte des moyens de préhension du siège de fauteuil roulant.

Toutefois, à l'exception des manoeuvres des soulévement ou d'abaissement, un tel dispositif se prête mal à un fonctionnement motorisé: les déplacements en rotation des cadres en vue d'amener les moyens de préhension à saisir le siège sont nécessairement effectués manuellement. De plus, la succession de deux cadres articulés en porte-à-faux l'un sur l'autre autour d'un axe vertical est mécaniquement mal adaptée pour supporter la charge importante que représente une personne assise sur un siège. En outre, à l'état replié, les cadres se trouvent situés au niveau de la place arrière du véhicule, rendant celle-ci indisponible.

La présente invention se propose de fournir un dispositif perfectionné, qui associe une grande simplicité structurelle à une excellente fiabilité de fonctionnement.

Un objectif de l'invention est en particulier de permettre la prise en charge du siège de fauteuil roulant sans avoir à positionner préalablement ce dernier de façon très précise par rapport au véhicule.

Un autre objectif est de permettre de réaliser cette prise en charge, sans difficulté, même si le fauteuil roulant se trouve surélevé par rapport au véhicule, par exemple en raison de la présence d'un trottoir sur lequel se trouve disposé le dit fauteuil.

Un autre objectif est d'autoriser l'exécution des diverses manoeuvres sans modification des portières d'un véhicule standard, notamment sans avoir à augmenter leur angle d'ouverture.

Un autre objectif est d'accroître le confort de la personne handicapée, d'une part, au cours des manoeuvres de transbordement, d'autre part, à l'intérieur du véhicule lorsque le siège se trouve en place dans celui-ci.

Notons que, dans ce qui suit, les termes visant une orientation ou une position doivent être interprétés, sauf indication contraire, en se référant au véhicule automobile; ainsi, par exemple, le terme transversal vise une direction transversale par rapport au véhicule, allant d'une portière de celui-ci à la portière située en regard. De plus, ces termes doivent être interprétés, non pas dans un sens rigoureux, mais comme donnant simplement une orientation générale des organes qu'ils concernent; ainsi, le terme vertical vise, non pas une direction rigoureusement verticale, mais une direction s'étendant dans le sens ascendant ou descendant par rapport au véhicule, direction qui peut s'incliner très sensiblement par rapport à la verticale rigoureuse.

Dans le dispositif conforme à l'invention, le siège du fauteuil roulant est prévu amovible par rapport au piètement inférieur dudit fauteuil et comprend une ossature dotée de structures de prise en charge, constituées en particulier par deux gouttières, qui sont accessibles par l'arrière dudit siège (ou éventuellement par t'avant); à l'intérieur du véhicule est assujetti un ensemble de transfert comprenant essentiellement:
. des moyens de guidage et de manoeuvre dans le sens vertical portant un ensemble mobile verticalement V, ledit ensemble mobile verticalement V étant doté de moyens de guidage transversaux,
. un ensemble mobile transversalement T, doté de moyens de coulissement coopérant avec les moyens de guidage transversaux de l'ensemble V de façon à autoriser un déplacement transversal dudit ensemble T entre une position retractée à l'intérieur du véhicle et une position déployée vers l'extérieur de celui-ci,
. des moyens de préhension P du siège de fauteuil roulant, adaptés pour pouvoir coopérer avec les structures de prise en charge du siège et portés par des moyens de pivotement autour d'un axe vertical, ces moyens de pivotement étant assujettis en bordure de l'ensemble mobile transversalement T.

Les moyens de guidage et de manoeuvre qui portent l'ensemble V mobile verticalement comprennent avantageusement un ou plusieurs vérins hydrauliques verticaux, à l'organe mobile duquel ou desquels est solidarisé ledit ensemble V.

De plus, au moins un vérin hydraulique transversal est, de préférence, associé à l'ensemble T mobile transversalement en vue de mouvoir de dernier par rapport à l'ensemble V.

Par ailleurs, les moyens de préhension P peuvent en particulier comprendre deux bras de préhension réunis l'un à l'autre par une entretoise et fixés à l'ensemble T par des charnières verticales qui constituent les moyens de pivotement sus-évoqués; les structures de prise en charge du siège sont alors constituées par deux gouttières disposées longitudinalement (par rapport au siège (de part et d'autre de celui-ci; ces gouttières présentent une forme conjuguée de celle des bras de préhension et comportent, de préférence, des flancs inclinés facilitant le centrage de ces bras dans lesdites gouttières lorsque ceux-ci viennent au contact de ces dernières.

En vue de faciliter la compréhension du disposition de l'invention défini ci-dessus ce façon générale, on va en résumer ci-après le fonctionnement.

Celui-ci se caractérise par le fait que le siège du fauteuil roulant est pris en charge par rarrière (ou éventuellement par l'avant) et en ce qu'il est ensuite amené à subir une rotation de 90° environ (ou éventuellement de 270°) pour l'amener en position appropriée dans le véhicule.

Pour transborder la personne handicapée vers le véhicule, le fauteuil roulant est positionné en regard d'une portière de celui-ci de façon à se présenter de dos par rapport audit véchicule. Dans leur position initiale, les bras de préhension de l'ensemble de transfert s'étendent à l'intérieur du véhicule parallèlement à la direction longitudinale (par rapport audit véhicule); ces bras sont amenés à pivoter d'environ 90° pour venir se situer en regard des gouttières du siége de fauteuil roulant; l'ensemble mobile transversalement T est ensuite déployé vers l'extérieur de sorte que lesdits bras viennent se positionner au-dessous desdites gouttières; l'ensemble mobile verticalement V, supposé en position initiale basse, est alors mu vers le haut, de sorte que les bras pénètrent dans les gouttières du siège et soulèvent ce dernier jusqu'à le séparer du piètement inférieur. L'ensemble mobile transversalement T est retracté et une rotation inverse est conférée aux bras de préhension: on amène ainsi le siège et la personne handicapée à l'intérieur du véhicule dans la position normale d'un passager (ou le cas échéant du conducteur).

Comme on le comprendra mieux plus loin, un tel dispositif réunit les qualités suivantes: structure simple et peu encombrante de l'ensemble de transfert qui peut être aisément logé dans un véhicule automobile standard à la place du dossier d'un des fauteuils (après retrait de celui-ci), fiabilité de fonctionnement résultant de la simplicité des manoeuvres à exécuter, faculté de prise en charge du siège dans une large plage de positions de celui-ci par rapport au véhicule en raison de la cinématique de l'ensemble de transvert comprenant une rotation des bras de préhension, facilité de passage du siège et de la personne handicapée dans une ouverture de portière standard (pour les mêmes raisons), faible encombrement en hauteur de l'ensemble de transfert au-dessous des bras de préhension, permettant de disposer ceux-ci à un niveau très bas près du châssis du véhicule automobile de façon à préserver un passage sous tête important pour la personne handicapée.

Par ailleurs, selon un mode de réalisation préféré, permettant d'améliorer notablement le confort de celle-ci, les moyens de guidage et de manoeuvre qui portent l'ensemble V mobile verticalement sont articulés à l'arrière d'une platine horizontale positionnée sous le siège (lorsque celui-ci est en place dans le véhicule). Ces moyens de guidage et de manoeuvre peuvent ainsi pivoter vers l'avant ou vers l'arrière, et lâ personne handicapée peut régler l'inclinaison du siège, une fois celui-ci en place dans le véhicule; des moyens de blocage sont prévus pour permettre de bloquer lesdits moyens de guidage et de manoeuvre par rapport à ladite platine avec une inclinaison désirée.

En outre, cette platine est de préférence montée mobile dans le sens longitudinal sur une embase ancrée sur le châssis du véhicule automobile; des moyens de blocage permettent de la bloquer sur ladite embase dans une position longitudinale désirée, propre à assurer le meilleur confort à la personne handicapée.

Par ailleurs, le pièrement du fauteuil roulant est de préférence repliable en vue de pouvoir être aisément rangé dans la malle du véhicule après le transbordement; selon une caractéristique de la présente invention, ce piètement comprend avantageusement un système de repliage à compas horizontal, ce dernier étant situé en partie basse du piètement de façon à préserver entre les flancs latéraux du piètement un passage libre s'étendant sur une grande partie de la hauteur dudit piètement.

Cette disposition laisse un large espace libre pour le passage des jambes de la personne handicapée lorsque le siège pris en charge par les bras de préhension est retiré par l'arrière du fauteuil roulant.

L'invention ayant été exposée dans sa forme générale, d'autres caractéristiques, buts et avantages de celle-ci se dégageront de la description qui suit en regard des dessins annexés, lesquels sont donnés à titre d'exemple non limitatif; sur ces dessins qui font partie intégrante de la description:
. la figure 1 est une vue schématique en perspective d'un dispositif de transbordement conforme à l'invention en cours de fonctionnement, le siège du fauteuil roulant étant ébauché en traits discontinus sur cette figure,
. la figure 2 est une vue en perspective d'un fauteuil roulant conforme à l'invention, comprenant un siège amovible S et un piètement roulant R,
. la figure 3 est une vue en perspective montrant le pièrement roulant R à l'état replié,
. la figure 4 est une vue partielle par arrière du siège S,
. la figure 5 est une coupe longitudinale selon AA d'un ensemble de transfert E, constituant la partie active du dispositif de transbordement et qui est ancré dans un véhicule automobile à l'emplacement d'un des fauteuil de celui-ci (fauteuil qui a été ôté lors de la pose du dispositif ou qui est supprimé par construction),
. la figure 6 est une vue schématique par l'arrière de cet ensemble de transfert E à l'état déployé,
. la figure 7 est une coupe horizontale par un plan BB de cet ensemble de transfert à l'état déployé,
. la figure 8 en est une vue de détail en coupe verticale par un plan CC et la figure 9 une vue de détail en coupe horizontale par un plan DD,
. les figures 10, 11 et 12 sont des schémas explicatifs du fonctionnement dudit dispositif illustrant les phases de déploiement de l'ensemble de transfert et de prise en charge et de soulèvement du siège.

Le dispositif de transbordement représenté à titre d'exemple aux figures est destiné à permettre d'introduire sans difficulté et dans d'excellentes conditions de confort une personne handicapée à l'intérieur d'un véhicule automobile a partir d'un fauteuil roulant, et inversement, de sortir cette personne du véhicule pour la remettre en place sur son fauteuil roulant.

Ce dispositif de transbordement comprend un ensemble de transfert E ancré dans le véhicule automobile (que l'on aperçoit en cours de fonctionnement à la figure 1 ) et un fauteuil roulant qui se compose d'un piètement roulant repliable R (figure 2 et 3) et d'un siège amovible S (figure 2 et 3 et figure 1 en traits discontinus).

Le fauteuil roulant va être décrit en premier lieu en référence aux figures 1 à 4; notons que seules les adaptations originales seront décrites en détail, les organes traditionnels du fauteuil étant simplement évoqués.

Le piètement R du faulteuil est pourvu d'un système de repliage à compas horizontal 1, qui permet de le disposer dans une position déployée (figure 2) pour recevoir le siége S, ou dans une position repliée (figure 3) pour être rangé notamment dans la malle du véhicule automobile. Ce compas 1 est disposé à la base des flancs 2 et 3 du piètement de façon que, à l'état déployé, le passage entre flancs reste libre au-dessus du compas 1 sur une grande partie de la hauteur du piètement.

En partie haute, le piètement comprend des moyens d'appui tels que pattes 4, sur lesquels peut venir reposer l'ossature du siège S. En outre, des tronçons tubulaires tels que 5 sont prévus pour assurer le centrage dudit siège sur le piètement.

Le piètement R est doté de façon classique de quatre roues, deux roues arrière telles que 6 de diamètre plus important et deux roues avant telles que 7.

Le système de repliage du piètement R permet, tout en préservant le passage libre entre flancs lorsque le piètement est déployé, de rabattre ces flancs l'un contre l'autre afin d'obtenir un ensemble replié de très faible épaisseur, facile à ranger.

Par ailleurs, le siège S est doté d'une ossature essentiellement constituée par une plaque inférieure emboutie 8, par deux longerons 9 pour l'accrochage d'une toile d'assise et par des montants classiques 10 maintenant le dossier et prévus en particulier d'inclinaison réglable.

La plaque inférieure 8 forme, de part et d'autre, deux gouttières 11 et 12 de direction longitudinale par rapport au siège. Ces gouttières ouvertes vers le bas comportent des flancs inclinés 11 a et 12a qui serviront à guider et centrer des bras de préhension 39 et 40 qui font parties de l'ensemble de transfert E (bras dessinés en traits discontinus à la figure 4).

A l'avant des gouttières dépassent dans celles-ci les extrémités des longerons 9; ces extrémités orientées verticalement vers le bas sont destinées à pénétrer dans les tronçons tubulaires 5 au piètement pour positionner le siège sur ce dernier.

De plus, comme le représente la figure 4 en vue arrière, chaque gouttière 11 ou 12 est équipée de moyens de verrouillage, adaptés pour bloquer les bras de préhension dans lesdites glissières en fin de prise en charge du siège S.

En l'exemple, ces moyens de verrouillage comprennent des crochets pivotants tels que 13 qui sont rappelés par des lames élastiques pour venir en saillie dans les glissières 11 et 12. Ces crochets présentent chacun un talon contre lequel un des tubes supérieurs du piètement R vient prendre appui lorsque le siège S repose sur le piètement: dans cette position, les crochets 13 sont escamotés à l'extérieur des gouttières 11 et 12. Lorsque les bras de préhension 39 et 40, en place dans les gouttières, soulèvent le siège S, les crochets pivotent vers l'intérieur des gouttières et pénètrent dans des lumières (que l'on aperçoit en 14 aux figures 1 et 5) ménagées dans les bras de préhension; le liège S se trouve ainsi verrouillé sur ces bras.

En outre, un doigt de déverrouillage manuel 13a est prévu sur chaque crochet 13 pour permettre le cas échéant de le libérer manuellement.

Il est bien entendu que les piètement R est siège S du fauteuil roulant ci-dessus décrits comportent en outre tous les moyens accessoires qui équipent usuellement les fauteuils roulants pour personne handicapée.

Par ailleurs, l'ensemble de transfert E qui constitue la partie active du dispositif conforme à l'invention, est assujetti dans le véhicle automobile à la place d'un des fauteuils de celui-ci. Cet ensemble est assujetti au véhicule par l'entremise, d'une part, d'une embase 15 ancrée sur le châssis à l'emplacement du siège du fauteuil de véhicule, d'autre part, d'une platine horizontale 16 associée à un système classique de glissières 17, la rendant mobile longitudinalement par rapport à l'embase. Des moyens de blocage tels que organe classique à crans d'arrêt commandé par un levier 18, permettant de bloquer la platine 16 sur l'embase 15 dans la position longitudinale désirée.

A l'arrière de la platine 16 sont articulés autour d'axes transversaux 19 deux colonnes verticales 20 et 21 disposées latéralement de part et d'autre de cette platine 16.

Ces colonnes disposées légèrement à l'arriére de l'emplacement du dossier de fauteuil de véhicule sont réunies supérieurement par une entretoise de liaison 22 et associées latéralement à un montant 23, lui-même articulé sur la platine 16; elles forment un ensemble rigide inclinable dans le sens avant- arrière, dont l'inclinaison peur êyre réglée par des moyens classiques de blocage, tel que système classique 24 comprenant une biellette qui relie Icz montant 23 et la platine 16, et un levier rotatif de manoeuvre.

L'une des colonnes 20 sert de tige trans- versante à un vérin hydraulique 25 disposé verticalement et l'autre colonne 21 assure le guidage d'un forreau coulissant 26.

A l'arrière du corps du vérin 25 et du fourreau 26 est fixé sur ces éléments un ensemble mobile verticalement V; cet ensemble V comprend une platine mobile 27 qui est disposée dans un plan vertical et soudée sur le corps du vérin 25 et sur le fourreau 26 pour pouvoir se déplacer verticalement le long des colonnes 20 et 21 ; ce déplacement dans le sens ascendant ou descendant est engendré par le vérin 25.

Le long des bordures horizontales, haute et basse, de la platine 27 sont fixées des glissières transversales 28 et 29 qui sont en l'exemple inclinées à 45°. Ces glissières portent et guident transversalement un autre ensemble dit ensemble mobile transversalement T; cet ensemble T comprend une platine mobile 30 disposée dans un plan vertical et munie, le long de ses bordures haute et basse, de glissières 31 et 32 conjuguées des précédentes et qui coopèrent avec celles-ci pour autoriser le coulissement transversal de la platine 30 par rapport à la platine 27; de façon classique, ces glissières sont équipées de roulements en vue de réduire les frottements.

La platine 30 peut ainsi être manoeuvrée entre une position rétractée située à l'arrière de la platine 27, et une position déployée vers l'extérieur du véhicule; ces manoeuvres sont engendrées par deux vérins hydrauliques horizontaux 33 et 34 disposés dans le sens transversal, parallèlement l'un à l'autre. En l'exemple, ces vérins sont positionnés tête bêche: leur corps sont liès entre eux cependant que la tige de l'un est liée d'un côté à l'une des platines et que la tige de l'autre est liée du côté opposé à l'autre platine.

Ces vérins sont alimentés en parallèle en fluide et leurs actions sur la platine mobile 30 s'ajoutent.

Des moyens hydrauliques et électriques de commande des vérins 33 et 34 et du vérin 25 sont logés à l'arrière de la platine horizontale 16; on aperçoit schématisé à la figure 1 un moteur électrique 35 entraînant de façon classique une pompe hydraulique 36, et un réservour hydraulique 37 de retour du fluide.

Par ailleurs, en bordure de la platine verticale 30 sont assujettis, par l'entremise de charnières verticales telles que 38 (Fig. 7, 8 et 9) des moyens de préhension P du siège S; ces moyens P comprennent deux bras de préhension 39 et 40 réunis l'un à l'autre par une entretoise 41. Ces bras ont des formes conjuguées de celles des gouttières 11 et 12 du siège S en vue de pouvoir pénétrer et se loger dans celles-ci.

Dans le mode de réalisation représenté à titre d'exemple aux figures 7, 8 et 9, les charnières verticales 38 sont assujetties à la platine 30 au moyen d'une plaque de chant verticale 42 que comporte celle-ci; elles portent les bras de préhension 39 et 40 grâce à deux plaquettes verticales telles que 43 soudées à l'arrière du bras 39 et sur l'entretoise 41.

Les bras de préhension peuvent ainsi pivoter autour d'un axe vertical pour venir se disposer soit dans une position longitudinale (bras parallèles à la direction longitudinale du véhicule), soit dans des positions transversales leur permettant de prendre en charge le siège du fauteuil roulant.

Des moyens de verrouillage angulaires sont associés aux charnières verticales 38 pour autoriser un blocage angulaire des bras par rapport à la platine 30, d'une part, dans la position longitudinale sus-évoquée, d'autre part, dans plusieurs positions transversales et en particulier dans une position à 90° par rapport à la première.

En l'exemple (figure 8 et 9), ces moyens de verrouillage comprennent une bague 44, crénelée en partie basse et munie d'un levier 45 permettant de la soulever; cette bague est solidiaire en rotation des bras de préhension (en l'exemple grâce à la présence du levier 45 situé entre les deux plaquettes (43). Ladite bague 44 repose sur une des charnières 38a, solidaire de la plaque de chant 42 de la platine 30. Cette charnière est elle-même crénelée sur sa partie supérieure. Un ressort 46 maintient la bague 44 engrenée avec cette charnière.

Pour libérer l'ensemble de préhension P et permettre la rotation des bras de préhension, il suffit de soulever le levier 45, ce qui dégage la bague 44 (solidaire en rotation desdits bras) par rapport à cette charnière 38a; en sens inverse, l'abaissement du levier 45 engrendre le verrouillage angulaire de l'ensemble de préhension P dans la position désirée (ou très proche de la position désirée).

Les caractéristiques mécaniques du dispositif conforme à l'invention ayant été exposées, on va expliquer ci-après en référence aux figures 10, 11 et 12 le fonctionnement de celui-ci et ses avantages.

Au repos (figure 10) les bras de préhension se trouvent à l'intérieur du véhicule en position longitudinale, la platine 30 étant rétractée vers l'intérieur du véhicule et de la platine 27 en position basse.

Pour transférer une personne handicapée d'un fauteuil roulant à l'intérieur du véhicule, on amène manuellement les bras de préhension à pivoter vers l'extérieur (Fig. 11) de façon à les placer en face des gouttières du siège S, le fauteuil roulant étant placé dos tourné vers la portière du véhicule. Les bras pouvant pivoter au-delà de 90° il est toujours possible de les disposer en regard des gouttières du siège, même si le fauteuil n'est pas parfaitement positionné à 90° par rapport au véhicule.

Notons que la rotation manuelle sus-évoquée peut, le cas échéant, être automatisée en prévoyant un ou plusieurs vérins supplémentaires.

Les vérins horizontaux 33 et 34 sont ensuite actionnés pour déployer la platine 30 vers l'extérieur et amener les bras au-dessous des gouttières du siège S. Le piètement R soutenant ce dernier étant ouvert sur une hauteur importante, le fauteuil roulant peut être décalé en hauteur par rapport au véhicule sans risque que cette manoeuvre en soit gênée.

Le vérin vertical 25 est ensuite actionné pour amener les bras de préhension 39 et 40 à pénétrer dans les gouttières 11 et 12 du siège jusqu'à se verrouiller dans celles-ci, puis à soulever le siège S et le séparer du piètement R (Fig. 12).

La platine 30 est ensuite rétractée par une action inverse des vérins horizontaux 33 et 34; le piètement R est retiré et les bras sont ramenés en position basse appropriée par action inverse du vérin vertical 25.

Après déverrouillage en rotation, les bras de préhension sont amenés manuellement à pivoter vers le véhicule automobile jusqu'à leur position initiale, où ils sont à nouveau verrouillés en rotation. La personne handicapée se trouve alors installée dans le véhicule; elle peut régler sa position, soit en faisant glisser longitudinalement la platine horizontale 16 par rapport à l'embase 15, soit en inclinant plus ou moins son siège reposant sur les bras de préhension, grâce au système de réglage 24.

Les manoeuvres de sortie du véhicule se déroulent de façon analogue, à l'inverse des manoeuvres ci-dessus décrites.

Il est à noter que l'embase 15 et la platine 16 sont des éléments de faible épaisseur, les parties essentielles du dispositif de transfert E se trouvant derrière le dossier du siège; il est ainsi possible de disposer les bras de préhension et le siège pris en charge par ceux-ci, à faible hauteur au-dessus du châssis du véhicule: un passage sous tête important est ainsi préservé au-dessous du longeron supérieur de portière, lorsque Is personne handicapée est introduite dans le véhicule; en particulier, il ne lui est pas nécessaire d'abaisser la tête lors de la manoeuvre d'introduction. Bien entendu, une fois la personne handicapée à l'intérieur du véhicule, il est toujours possible, le cas échéant, de relever son niveau par action du vérin vertical 25.

Il faut également noter que la manoeuvre de rotation qui permet d'amener la personne handicapée à l'intérieur du véhicule ou de la sortir de celui-ci, peut s'opérer avec des portières de véhicule de type standard ouvrant à moins de 90°; la faculté de réglage de la position longitudinale de la personne handicapée par rapport à l'embase 15 facilite encore la réalisation de ces manoeuvres.

L'embase 15 du dispositif de transfert E peut être fixée aux points d'ancrage du fauteuil d'origine du véhicule, prévu par le constructeur; en outre, la ceinture de sécurité correspondante n'est pas modifiée et reste accrochée aux mêmes points d'ancrage, de sorte que le véhicule n'est pas modifié dans sa structure.

## Revendications

1. Dispositif pour transborder une personne handicapée moteur entre un fauteuil roulant et un véhicule automobile, dans lequel, d'une part, le fauteuil roulant se compose de deux parties séparables, constituées par un piètement inférieur roulant (R) et par un siège supérieur amovible (S) doté de structures de prise en charge (11, 12) en vue du transfert dudit siège, d'autre part, un ensemble (E) de transfert du siège est assujetti dans le véhicule automobile et comprend un ensemble mobile verticalement V porté par des moyens de guidage et de manoeuvre dans le sens vertical (20, 21, 25, 26), et des moyens de préhension P du siège de fauteuil roulant, portés par des moyens de pivotement autour d'un axe vertical (38), et adaptés pour pouvoir coopérer avec les structures de prise en charge dudit siège les moyens de pivotement se déplaçant avec l'ensemble V, ledit dispositif étant caractérisé en ce que l'ensemble mobile verticalement V est doté de moyens de guidage transversaux (28, 29) et porte un ensemble mobile transversalement T pourvu de moyens de coulissement (31, 32) coopérant avec lesdits moyens de guidage transversaux (28, 29) de façon à autoriser un déplacement transversal dudit ensemble T entre une position rétractée à l'intérieur du véhicule et une position déployée vers l'extérieur de celui-ci, les moyens de pivotement P étant assujettis en bordure de l'ensemble mobile transversalement T.

2. Dispositif selon la revendication 1, caractérisé en ce qu'il comprend une platine horizontale (16), positionnée sous le siège lorsque celui-ci est en place dans le véhicule et à l'arrière de laquelle sont liés les moyens de guidage et de manoeuvre (20, 21, 25, 26) qui portent l'ensemble V.

3. Dispositif selon la revendication 2, caractérisé en ce que la platine horizontale (16) précitée est montée mobile dans le sens avant- arrière sur une embase (15) ancrée sur le châssis du véhicle automobile, des moyens de blocage (18) étant prévus pour permettre de bloquer ladite platine (16) sur ladite embase (15) dans une position longitudinale désirée.

4. Dispositif selon l'une des revendications 2 ou 3, caractérisé en ce que les moyens de guidage et et de manoeuvre (20, 21, 25, 26) qui portent l'ensemble V sont articulés à l'arrière de la platine horizontale (16) précitée de façon à pouvoir pivoter vers l'avant ou vers l'arrière, des moyens de blocage (24) étant prévus pour permettre de bloquer lesdits moyens de guidage et de manoeuvre par rapport à ladite platine avec une inclinaison désirée.

5. Dispositif selon l'une des revendications 1, 2, 3 ou 4, caractérisé en ce que les moyens de guidage et de manoeuvre qui portent l'ensemble V mobile verticalement comprennent au moins un vérin hydraulique vertical (25), à l'organe mobile duquel est solidarisé ledit ensemble V.

6. Dispositif selon la revendication 5, caractérisé en ce que les moyens de guidage et de manoeuvre qui portent l'ensemble V comprennent:
. deux colonnes verticales (20, 21) disposées latéralement de part et d'autre de l'ensemble,
. un vérin (25) doté d'une tige traversante constituée par l'une des colonnes (20) et d'un corps mobile assujetti à l'ensemble V,
. un forreau de guidage (26) guidé verticalement par l'autre colonne (21) et assujetti audit ensemble V.

7. Dispositif selon les revendications 4 et 6 prises ensemble, caractérisé en ce que les deux colonnes verticales précitées (20, 21) sont réunies supérieurement par une entretoise de liaison (22) et sont articulées, à leur base, sur la platine horizontale (16) précitée par des axes transversaux (19).

8. Dispositif selon l'une des revendications 1, 2, 3, 4, 5, 6 ou 7, caractérisé en ce que l'ensemble V mobile verticalement est constitué par une platine (27), disposée sensiblement dans un plan vertical et sur laquelle sont fixés, le long de ses bordures haute et basse, les moyens de guidage transversaux (28, 29) précités, lesquels sont constitués par deux glissières transversales, l'ensemble T mobile transversalement étant constitué par une autre platine (30), disposée sensiblement dans un plan vertical et sur laquelle sont fixés, le long de ses bordures haute et basse, les moyens de coulissement (31, 32) précités, lesquels sont constitués par deux glissières transversales conjuguées des premières et coopérant avec celles-ci.

9. Dispositif selon l'une des revendications 1, 2, 3, 4, 5, 6, 7 ou 8, caractérisé en ce qu'au moins un vérin hydraulique transversal (33, 34) est associé à l'ensemble T mobile transversalement en vue de mouvoir celui-ci par rapport à l'ensemble V mobile verticalement.

10. Dispositif selon les revendications 8 et 9 prises ensemble, caractérisé en ce que deux vérins hydrauliques paralléles (33, 34), disposés tête bêche, sont associés aux deux platines verticales (27, 30) des ensembles V et T, les corps de ces deux vérins étant liés entre eux, la tige de l'un étant liée d'un côté à l'une des platines et la tige de l'autre étant liée du côté opposé à l'autre platine.

11. Dispositif selon l'une des revendications 1, 2, 3, 4, 5, 6, 7, 8, 9 ou 10, caractérisé en ce que les moyens de préhension P du siège comprennent deux bras de préhension (39, 40) réunis l'un à l'autre par une entretoise (41) et fixés aux moyens de pivotement (38) précités, lesquels sont constitués par des charnières verticales portées par l'ensemble T mobile transversalement, les structures de prise en charge (11, 12) dont est doté le siège (S) étant constituées par deux gouttières, disposées longitudinalement de part et d'autre dudit siège, de forme conjugée de celle desdits bras de préhension (39, 40) comportant des flancs inclinés (11 a, 12a) de centrage de ces bras.

12. Dispositif selon la revendication 11, caractérisé en ce qu'il comprend des moyens de verrouillage (13) des bras de préhension dans les gouttières conjuguées (11, 12) adaptées pour bloquer lesdits bras dans lesdites gouttières en fin de prise en charge du siège (S).

13. Dispositif selon la revendication 11, caractérisé en ce qu'il comprend des moyens de verrouillage angulaire (44, 45, 46), associées aus charnières verticales (38) et adaptés pour permettre un blocage angulaire des bras de préhension (39, 40) par rapport à l'ensemble T dans au moins deux positions, l'une dans laquelle ces bras sont disposés longitudinalement par rapport au véhicule, l'autre dans laquelle ils sont disposés transversalement.

14. Dispostif selon l'une des revendications 1, 2, 3, 4, 5, 6 7, 8, 9, 10, 11, 12 ou 13, dans lequel le piètement (R) du fauteuil est repliable, caractérisé en ce que ledit pièrement comprend un système de repliage à compas horizontal (1), ledit compas horizontal étant situé en partie basse du piètement de façon à préserver entre les flancs latéraux (2, 3) du piètement un passage libre s'étendant sur une grande partie de la hauteur dudit piètement.

## Patentansprüche

1. Vorrichtung zum Überführen eines Körperbehinderten von einem Rollstuhl in ein Kraftfahrzeug, bei welchem sich einerseits der Rollstuhl aus zwei auseinandernehmbaren Teilen zusammensetzt, bestehend aud einer unteren Roll-Halterung (R) und einem oberen abnehmbaren Sitz (S), welcher mit Aufnahmeeinrichtungen (11, 12) für das Überführen des besagten Sitzes ausgestattet ist und bei welchem andererseits eine Sitzüberführungs-Konstruktion (E) am Kraftfahrzeug festgemacht ist und eine senkrecht bewegliche Konstruktion V umfasst, welche durch Führungs- und Bedienungsmittel in senkrechter Richtung (20, 21, 25, 26) getragen wird, und Greifmittel (P) für den Sitz des Rollstuhls, welche durch Mittel zum Drehen um eine senkrechte Achse (38) getragen werden und dazu eingerichtet sind, mit den Aufnahmeeinrichtungen des besagten Sitzes in Wechselwirkung stehen zu können, wobei die Drehmittel sich mit der Konstruktion V bewegen und wobei die besagte Vorrichtung dadurch gekennzeichnet ist, dass die senkrecht bewegliche Konstruktion V mit Querführungsmitteln (28, 29) ausgestattet ist und eine in Querrichtung bewegliche Konstruktion T trägt, welche mit Gleitmitteln (31, 32) versehen ist, die mit den besagten Querführungsmitteln (28, 29) derart in Wechselwirkung stehen, dass sie_{'} eine Querverschiebung der besagten Konstruktion T von einer im Inneren des Fahrzeugs eingezogenen Lage in eine nach der Aussensite desselben herausgezogene Lage ermöglichen, wobei die Drehmittel P am Range der in Querrichtung beweglichen Konstruktion T festgemacht sind.

2. Vorrichtung nach Anspruch 1, dadurch gekennzeichnet, dass sie eine waagerechte Plattform (16) umfasst, welche unter dem Sitz angeordnet ist, wenn dieser sich an Ort und Stelle im Fahrzeug befinder, und hinter welcher die die Konstruktion V tragenden Führungs- und Bedienungsmittel (20, 21, 25, 26) befestigt sind.

3. Vorrichtung nach Anspruch 2, dadurch gekennzeichnet, dass die vorgenannte waagerechte Plattform (16) zur Vorwärts- und Rückwärtsbewegung auf einer auf dem Fahrgestell des Kraftfahrzeugs verankerten Grundplatte (15) beweglich angebracht ist, wobei Sperrmittel (18) vorgesehen sind, um die Sperrung der besagten Plattform (16) auf der besagten Grundplatte (15) in einer gewünschten Längslage zu ermöglichen.

4. Vorrichtung nach einem der Ansprüche 2 oder 3, dadurch gekennzeichnet, dass die die Konstruktion V tragenden Führungs- und Bedienungsmittel (20,21,25,26) am hinteren Teil der vorgenannten waagerechten Plattform (16) so angelenkt sind, dass sie sich vorwärts oder rückwärts drehen könne, wobei Sperrmittel (24) vorgesehen sind, um die Sperrung der besagten Führungs- und Bedienungsmittel gegenüber der besagten Plattform in einer gewünschten schrägen Stellung zu ermöglichen.

5. Vorrichtung nach einem der Ansprüche 1, 2, 3 oder 4, dadurch gekennzeichnet, dass die die senkrecht bewegliche Konstruktion V tragenden Führungs- und Bedienungsmittel mindestens einen senkrechten hydraulischen Heber (25) umfassen, mit dessen beweglichem Organ die besagte Konstruktion V zu einem Ganzen gebildet ist.

6. Vorrichtung nach Anspruch 5, dadurch gekennzeichnet, dass die die Konstruktion V tragenden Führungs- und Bedienungsmittel
-zwei beiderseits der Konstruktion seitlich angeordnete senkrechte Säulen (20,21),
- einen Heber (25), welcher mit einem aus einer der Säulen (20) und einem an der Konstruktion V festgemachten beweglichen Körper bestehenden Durchgangsstab ausgestattet ist, und
- einen von der anderen Säule (21) senkrecht geführten und an der besagten Konstruktion V festgemachten Führungszylinder (26) umfassen.

7. Vorrichtung nach den Ansprüchen 4 und 6 zusammen, dadurch gekennzeichnet, dass die beiden vorgenannten senkrechten Säulen (20, 21) oben durch eine Querverbindungsstange (22) verbunden und an ihrem Boden auf der vorgenannten waagerechten Plattform (16) durch Querachsen (19) angelenkt sind.

8. Vorrichtung nach einem der Ansprüche 1, 2, 3, 4, 5, 6 oder 7, dadurch gekennzeichnet, dass die senkrecht bewegliche Konstruktion V aus einer Plattform (27) besteht, welche ungefähr in einer senkrechten Ebene angeordnet ist und an deren Ober- und Unterkanten entlang die vorgenannten, aus zwei Quer-Gleitschienen bestehenden Querführungsmittel (28, 29) befestigt sind, wobei die in Querrichtung bewegliche Konstruktion T aus einer weiteren Plattform (30) besteht, welche ungefähr in einer senkrechten Ebene angeordnet ist und an deren Ober- und Unterkanten entlang die vorgenannten Gleitmittel (31, 32) befestigt sind, welche aus zwei Quergleitschienen bestehen, die mit den ersten gekuppelt sind und mit ihnen in wechselwirkung stehen.

9. Vorrichtung nach einem der Ansprüche 1, 2, 3, 4, 5, 6, 7 oder 8, dadurch gekennzeichnet, dass mindestens ein hydraulischer Querheber (33, 34) der in Querrichtung beweglichen Konstruktion T zugeordnet ist, um diese gegenüber der senkrechten beweglichen Konstruktion V zu bewegen.

10. Vorrichtung nach den Ansprüchen 8 und 9 zusammen, dadurch gekennzeichnet, dass die beiden parallelen, mit Oberteil gegen Unterteil aneinandergelegten hydraulischen Heber (33, 34) den beiden senkrechten Plattformen (27, 30) der Konstruktionen V und T zugeordnet sind, wobei die Körper dieser beiden Heber miteinander verbunden sind, der Stab des einen auf einer Steite mit einer der Plattformen verbunden und der Stab des anderen auf der entgegengesetzten Seite mit der anderen Plattform verbunden ist.

11. Vorrichtung nach einem der Ansprüche 1, 2, 3, 4, 5, 6, 7, 8, 9 oder 10, dadurch gekennzeichnet, dass die Greifmittel P für den Sitz zwei Greifschenkel (39, 40) umfassen, welche durch eine Querstange (41) miteinander verbunden und an den vorgenannten Drehmitteln (38) befestigt sind, die aus von der in Querrichtung beweglichen Konstruktion T getragenen senkrechten Scharnieren bestehen, wobei die Aufnahmeeinrichtungen (11, 12), mit denen der Sitz (S) ausgestattet ist, aus zwei Nuten bestehen, welche in Längsrichtung beiderseits des besagten Sitzes angeordnet sind, eine der der besagten Greifschenkel (39, 40) entsprechende Form besitzen und schräge Seiten (1 1a, 12a) zur Zentrierung dieser Schenkel aufweisen.

12. Vorrichtung nach Anspruch 11, dadurch gekennzeichnet, dass sie Sperrmittel (13) für die Greifschenkel in den entsprechenden Nuten (11, 12) umfasst, welche zur Sperrung der besagten Schenkel in den besagten Nuten am Ende der Aufnahme des Sitzes (S) eingerichtet sind.

13. Vorrichtung nach Anspruch 11, dadurch gekennzeichnet, dass sie winkelförmige Sperrmittel (44, 45, 46) umfasst, welche den senkrechten Scharnieren (38) zugeordnet und dazu eingerichtet sind, eine winkelförmige Sperrung der Greifschenkel (39, 40) gegenüber der Konstruktion T in mindestens zwei Stellungen zu ermöglichen, wobei in einer diese Schenkel in Längsrichtung gegenüber dem Fahrzeug angeordnet und in der anderen in Querrichtung angeordnet sind.

14. Vorrichtung nach einem der Ansprüche 1,2,3,4, 5,6,7,8,9, 10, 11, 12 oder 13, bei welcher die Halterung (R) des Stuhls zurückklappbar ist, dadurch gekennzeichnet dass die besagte Halterung eine durch Faltspriegel betätigte Klappeinrichtung (1) umfasst, wobei der besagte waagerechte Faltspriegel im Unterteil der Halterung derart liegt, dass zwischen den Seitenflächen (2, 3) der Halterung ein sich über einen grossen Teil der Höhe der besagten Halterung erstreckender Durchgang erhalten bleibt.

## Claims

1. Device for transferring a motorially handicapped person from a wheelchair to a motor vehicle, in which, on the one hand, the wheelchair is made up of two separable parts, consisting of a lower wheeled seating (R) and an upper detachable seat (S), equipped with pick-up structures (11, 12) for the purpose of the transfer of said seat and in which, on the other hand, a seat transfer assembly (E) is secured to the motor vehicle and comprises a vertically movable assembly V, carried by guiding and operating means in a vertical direction (20, 21, 25, 26), and means for gripping (P) the seat of the wheelchair, carried by means for pivoting about a vertical axis (38) and designed for being able to interact with the pick-up structures of said seat, the pivoting means moving with the assembly V, said device being characterised in that the vertically movable assembly V is equipped with transverse guiding means (28, 29) and carries a transversely movable assembly T, provided with sliding means (31, 32) which interact with said transverse guiding means (28, 29), so as to enable said assembly T to move transversely from a retracted position inside the vehicle to a pulled-out position towards the outside of the latter, the pivoting means P being secured at the edge of the transversely movable assembly T.

2. Device according to claim 1, characterised in that it comprises a horizontal stage (16), placed under the seat, when the latter is in position in the vehicle, and behind which the guiding and operating means (20, 21, 25, 26), which carry the assembly V, are fastened.

3. Device according to claim 2, characterised in that the aforementioned horizontal stage (16) is mounted so as to be movable backwards and forwards on a base-plate (15), anchored on the chassis of the motor vehicle, locking means (18) being provided to enable said stage (16) to be locked on said base-plate (15) in a desired longitudinal position.

4. Device according to either of the claims 2 or 3, characterised in that the guiding and operating means (20, 21, 25, 26) which carry the assembly V are articulated to the rear of the aforementioned horizontal stage (16), so as to be able to pivot towards the front or towards the rear, locking means (24) being provided to enable said guiding and operating means to be locked relative to said stage in a desired sloping position.

5. Device according to one of the claims 1, 2, 3 or 4, characterised in that the guiding and operating means which carry the vertically movable assembly V comprise at least one vertical hydraulic jack (25), with the movable element of which said assembly V is integrated.

6. Device according to claim 5, characterised in that the guiding and operating means which carry the assembly V comprise:
-two vertical columns (20, 21), placed vertically on either side of the assembly;
- jack (25), equipped with a permeating rod, consisting of one of the columns (20) and a movable body secured to the assembly V; and
- a guide-cylinder (26) guided vertically by the other column (21) and secured to said assembly V.

7. Device according to claims 4 and 6 taken together, characterised in that the two aforementioned vertical columns (20, 21) are connected on top by a connecting cross-bar and are articulated at their base to the aforementioned horizontal stage (16) by transverse axes (19).

8. Device according to one of the claims 1, 2, 3, 4, 5, 6 or 7, characterised in that the vertically movable assembly V consists of a stage (27), placed approximately in a vertical plane, along the top and bottom edges of which the aforementioned transverse guiding means (28, 29) are fixed, which consist of two transverse slide-bars, the transversely movable assembly T consisting of a further stage (30), placed approximately in a vertical plane, along the top and bottom edges of which the aforementioned sliding means (31, 32) are fixed, which consist of two transverse slide-bars, coupled with the first ones and interacting with them.

9. Device according to one of the claims 1, 2, 3, 4, 5, 6, 7 or 8, characterised in that at least one transverse hydraulic jack (33, 34) is associated with the transversely movable assembly T, for moving the latter relative to the vertically movable assembly V.

10. Device according to the claims 8 and 9 taken together, characterised in that two parallel hydraulic jacks (33, 34), placed head to tail, are associated with the two vertical stages (27, 30) of the assemblies V and T, the bodies of these two jacks being connected to each other, the rod of one being attached on one side to one of the stages and the rod of the other being attached on the opposite side to the other stage.

11. Device according to one of the claims 1, 2, 3, 4, 5, 6, 7, 8, 9 or 10, characterised in that the gripping means P for the seat comprise two gripping arms (39, 40), connected to each other by a cross-bar (41) and fixed to the aforementioned pivoting means (38) which consist of vertical hinges carried by the transversely movable assembly T, the pick-up structures (11, 12), with which the seat (S) is equipped, consisting of two grooves, arranged longitudinally on either side of said seat, having a shape corresponding to that of said gripping arms (39, 40) and possessing sloping sides (11 a, 12a) for the centring of these arms.

12. Device according to claim 11, characterised in that it comprises bolting means (13) for the gripping arms in the corresponding grooves (11, 12), designed for locking said arms in said grooves at the end of the pick-up of the seat (S).

13. Device according to claim 11, characterised in that its comprises angular bolting means (44, 45, 46), associated with the vertical hinges (38) and designed to enable the gripping arms (39, 40) to be angularly locked relative to the assembly T in at least two positions, one in which these arms are placed longitudinally relative to the vehicle, the other in which they are placed crosswise.

14. Device according to one of the claims 1, 2, 3, 4, 5, 6, 7, 8, 9, 10, 11, 12 or 13, in which the seating (R) of the chair can be folded back, characterised in that said seating comprises a folding system operated by a horizontal folding arm (1), said horizontal folding arm being situated in the bottom part of the seating, so as to keep between the side flanks (2, 3) of the seating a free passage which extends across a large part of the height of said seating.
